# FASCICULE DE BREVET EUROPEEN

(11) **EP 0 908 126 B1**
(45) Date de publication et mention de la délivrance du brevet: **14.05.2003**
(21) Numéro de dépôt: 98402485.1
(22) Date de dépôt: 07.10.1998
(51) Int. Cl.: A47F 7/00

(54) **Ensemble comprenant une échelle et un chevalet pour le support d'articles**
Einheit mit einer Leiter und einer Staffelei zur Stützung von Artikeln
Unit comprising a ladder and an easel for supporting articles

(30) Priorité: 09.10.1997 FR 9712598
(43) Date de publication de la demande: 14.04.1999
(73) Titulaire: SITOUR, F-95100 Argenteuil (FR)
(72) Inventeur: Cholet de Chirac, Claude, 95530 La Frette sur Seine (FR)
(74) Mandataire: Le Forestier, Eric

(56) Documents cités:
- DE-U- 9 001 628
- GB-A- 2 276 538
- US-A- 1 750 576

## Description

L'invention concerne les ensembles à chevalet et échelle pour le support d'articles sur des rayonnages de magasin.

On connaît un ensemble comprenant une échelle longitudinale à dents triangulaires et un chevalet également denté de sorte que le chevalet peut être posé sur l'échelle à différentes positions le long de celle-ci, avec mise en prise des deux dentures. La mise en prise entraîne le blocage du chevalet à l'encontre de son déplacement en direction d'une extrémité distale de l'échelle. On peut ainsi disposer des articles en appui contre le chevalet. Les articles s'étendant entre l'extrémité proximale de l'échelle et le chevalet. Cet agencement est particulièrement avantageux pour des articles plats. Le chevalet permet par exemple de maintenir les articles en position faiblement inclinée par rapport à la direction verticale. Le chevalet comporte à l'avant deux butées s'étendant latéralement sous l'échelle pour interdire la séparation intempestive du chevalet et de l'échelle. Lorsque le nombre d'articles dans le rayonnage diminue, on peut rapprocher les articles restants de l'extrémité proximale, c'est-à-dire vers le bord du rayonnage. Pour cela, on fait pivoter le chevalet vers l'avant autour des butées afin de désengager les dentures du chevalet et de l'échelle, puis on déplace le chevalet vers l'avant, et on le bascule à nouveau vers l'arrière pour mettre à nouveau les dentures en prise. Ces deux basculements sont également nécessaires pour faire reculer le chevalet lorsque la réserve d'articles doit être reconstituée.

Toutefois, un inconvénient de ce dispositif est que le déplacement du chevalet nécessite préalablement son pivotement sur un angle important afin de désengager toutes les dents du chevalet et de l'échelle. Or, ce pivotement de grande amplitude est malaisé à effectuer, notamment lorsque le rayon a une position très élevée ou très basse, et notamment lorsque des articles demeurent sur le rayonnage en appui contre le chevalet.

Un but de l'invention est de fournir un ensemble à échelle et chevalet facilitant la manoeuvre du chevalet, notamment en présence d'articles, tout en préservant l'efficacité du blocage vers l'arrière.

En vue de la réalisation de ce but, on prévoit selon l'invention un ensemble pour le support d'articles, comprenant une échelle présentant des dents, et un chevalet d'appui pour un article, le chevalet présentant des dents adaptées à venir en prise avec les dents de l'échelle pour bloquer le chevalet en direction d'une extrémité de l'échelle, les dents du chevalet s'étendant alors à une profondeur prédéterminée entre les dents de l'échelle, dans lequel les dents du chevalet sont conformées de sorte que, en prise, la profondeur de la dent du chevalet la plus éloignée de l'extrémité de l'échelle est inférieure à la profondeur d'au moins une autre parmi les dents du chevalet.

Ainsi, par comparaison avec le cas du chevalet connu précité, on réduit l'angle minimum sur lequel il est nécessaire de faire pivoter le chevalet par rapport à l'échelle pour le débloquer. La manoeuvre du chevalet est donc plus aisée et plus rapide. Cette manoeuvre se trouve considérablement facilitée dans le cas où des articles sont toujours en appui contre le chevalet, le déplacement à effectuer sur les articles, par exemple changement d'inclinaison des articles, étant réduit. Cependant, la profondeur de la ou des dents du chevalet les plus en arrière peut demeurer importante afin de préserver l'efficacité du blocage du chevalet vers l'arrière.

Avantageusement, les dents du chevalet sont au moins au nombre de trois, ces dents étant conformées de sorte que, en prise, la profondeur de la dent du chevalet adjacente à la dent du chevalet la plus éloignée de l'extrémité de l'échelle, est inférieure à la profondeur d'au moins une autre parmi les dents suivantes du chevalet en direction de l'extrémité de l'échelle.

Avantageusement, les dents du chevalet sont conformées de sorte que, en prise, la profondeur des dents du chevalet est croissante en direction de l'extrémité de l'échelle.

Avantageusement, la dent du chevalet adaptée à être la plus éloignée de l'extrémité de l'échelle, a une hauteur inférieure à la hauteur des autres dents du chevalet.

Cette caractéristique représente une possibilité de mise en oeuvre de l'invention.

Avantageusement, au moins la dent du chevalet adjacente à la dent adaptée à être la plus éloignée de l'extrémité de l'échelle, a une forme générale triangulaire tronquée.

Par exemple, les deux faces latérales de cette dent seront adaptées à être en appui en même temps contre deux dents respectives à l'échelle de façon à procurer un bon blocage et un bon positionnement du chevalet sur l'échelle.

Avantageusement, les dents du chevalet ont des sommets inscrits dans un profil courbe ayant un centre de courbure situé du côté du chevalet.

Ainsi, lors du basculement du chevalet en vue de son déblocage, les dents les plus en arrière sont rapidement dégagées, la ou les dents les plus en avant restant seules à être dégagées.

Avantageusement, le chevalet présente deux séries de dents en coïncidence, les deux séries s'étendant en regard l'une de l'autre.

Avantageusement, le chevalet définit un plan d'appui pour un article, les dents du chevalet s'étendant en arrière de ce plan.

Ainsi, contrairement à certaines réalisations antérieures, aucun article ne repose directement sur la denture du chevalet, lequel peut donc être manoeuvré indépendamment des articles et sans avoir à ôter les articles au préalable.

Avantageusement, au moins certaines des dents de l'échelle présentent à leur sommet un méplat sensiblement perpendiculaire à une direction longitudinale de l'échelle et orienté vers ladite extrémité de l'échelle.

Ainsi, certains articles sont adaptés à être en appui contre le chevalet et à venir en butée contre le méplat, ce qui améliore leur stabilité.

On prévoit également selon l'invention un chevalet d'appui pour un article, le chevalet présentant une série de dents ayant chacune une hauteur prédéterminée, dans lequel la hauteur de la dent d'une extrémité de la série est inférieure à la hauteur d'au moins une autre parmi les dents.

D'autres caractéristiques et avantages de l'invention apparaîtront encore dans la description suivante d'un mode préféré de réalisation donné à titre d'exemple non limitatif. Aux dessins annexés :
- la figure 1 est une vue de gauche d'un chevalet selon l'invention ;
- la figure 2 est une vue en coupe suivant un plan longitudinal vertical médian du chevalet de la figure 1 ;
- la figure 3 est une vue de dessous du chevalet de la figure 1 ;
- la figure 4 est une vue à plus grande échelle d'un détail D de la figure 2 ;
- les figures 5 à 7 sont des vues respectives de face, de gauche et de dessus d'une échelle constituant avec le chevalet de la figure 1 un ensemble selon l'invention ;
- la figure 8 est une vue partielle du chevalet et de l'échelle en position de prise ;
- la figure 9 est une vue à plus grande échelle d'un détail E de la figure 8 ;
- la figure 10 est une vue analogue à la figure 8 montrant le déblocage du chevalet ; et
- la figure 11 est une vue montrant la séparation du chevalet et de l'échelle.

On va décrire un mode de réalisation préféré de l'ensemble de support d'articles pour rayonnage de magasin. Cet ensemble comprend un chevalet 2 et une échelle 4, l'un et l'autre étant réalisés chacun d'un seul tenant en matière plastique moulée.

En référence aux figures 1 à 4, le chevalet 2 comporte deux flancs latéraux gauche et droite 6, chacun de forme plane généralement triangulaire isocèle identiques entre elles, les deux flancs s'étendant parallèlement l'un à l'autre, en regard et à distance l'un de l'autre, en coïncidence de contours. Le chevalet 2 est adapté à reposer sur un support plan par deux bords droits inférieurs respectifs 8 des flancs 6.

Le chevalet 2 comporte une face d'appui plane rectangulaire 10 s'étendant perpendiculairement aux flancs 6, de l'un à l'autre des flancs, au niveau de leurs bords avant. La face d'appui 10 s'étend de la pointe du triangle opposée au bord inférieur 8, jusqu'au voisinage de celui-ci. Elle est inclinée par rapport à un support plan sur lequel reposerait le chevalet 2 par ses bords inférieurs 8. Chaque flanc latéral 6 porte des stries 12 s'étendant en relief d'une face externe du flanc au voisinage de la face d'appui 10. Ces stries facilitent la préhension du chevalet 2 par l'utilisateur. La face d'appui 10 définit l'avant du chevalet.

Le chevalet comporte deux butées 14 s'étendant en regard l'une de l'autre en direction l'une de l'autre en saillie des faces internes des flancs 6 respectifs. Chaque butée 14 a une forme plate, le plan général de la butée étant perpendiculaire au flanc 6 associé et faiblement incliné vers l'arrière par rapport au bord inférieur 8.

Le chevalet 2 comporte deux dentures définissant chacune deux séries de dents 16a, 16b, 16c, 16d, 16e, en l'espèce au nombre de cinq dans chaque série, ce nombre pouvant bien entendu varier. Les deux dentures s'étendent en saillie de la face interne des flancs latéraux 6 respectifs, en coïncidence mutuelle, en regard et en direction l'une de l'autre. Chaque denture a l'aspect d'un ruban qui aurait été plié et courbé pour définir chacune des dents, la largeur du ruban étant perpendiculaire au flanc 6 associé, la longueur du ruban étant globalement parallèle au bord inférieur 8.

Dans chaque denture, les dents s'étendent à la suite les unes des autres d'avant en arrière du chevalet de la dent 16a à la dent 16e. Les sommets des dents sont dirigés vers le bas, vers le bord inférieur 8. Les dents 16c et 16d ont une forme générale triangulaire isocèle. La dent 16b a une forme générale triangulaire tronquée, la pointe du triangle étant remplacée par une face plane 18 faiblement inclinée vers le bas et vers l'avant. Les dents 16a et 16e sont en fait, quant à leur forme, équivalentes à des demi dents par comparaison avec les dents 16b, 16c, 16d. La dent 16a s'étend en arrière de la butée 14 associée. La dent 16e s'étend au bord du flanc 6. Bien entendu, la forme des dents pourra être différente.

La dent arrière 16e de chaque série est d'un seul tenant avec la dent homologue de l'autre série. Elles sont ainsi en continuité l'une de l'autre et constituent une tige 20 s'étendant d'un flanc 6 à l'autre, perpendiculairement à ceux-ci, comme le montre la figure 3.

Comme on le voit sur la figure 4, dans chaque série, les bases respectives des dents s'étendent à une même distance du bord inférieur 8 du flanc 6, et définissent ainsi une ligne parallèle à ce bord 8. Par facilité, nous qualifierons cette ligne d'horizontale. En revanche, si l'on appelle sommet de la dent la zone de chaque dent la plus proche de ce bord inférieur 8, il s'avère que la distance du sommet à ce bord va en diminuant d'avant en arrière, à savoir de la dent 16a à la dent 16e. Ou encore, la hauteur Ha-He de chaque dent 16a-16e est croissante depuis la dent 16a jusqu'à la dent 16e. Cette hauteur H est strictement croissante depuis la dent 16a jusqu'à la dent 16d, en ce sens que pour chacune de ces dents, la hauteur de la dent est strictement inférieure à la hauteur de toutes les dents qui la suivent vers l'arrière du chevalet. Par exemple, des cinq dents de la série, la première dent 16a est la moins haute. Les hauteurs des dents 16d et 16e sont sensiblement égales entre elles. Les sommets des dents sont inscrits dans un profil courbe monotone ayant un centre de courbure situé du côté du chevalet. Les bases des dents 16b, 16c, 16d ont sensiblement même largeur.

On va maintenant décrire l'échelle 4, ou escalier, en référence aux figures 5 à 7. L'échelle comporte principalement une base 24 de forme plane rectangulaire rectiligne allongée et deux dentures rectilignes identiques entre elles. Chaque denture est constituée par une série de dents triangulaires 26 identiques entre elles. Les deux dentures s'étendent en regard l'une de l'autre, avec leurs dents 26 mutuellement en coïncidence. Les dents 26 sont disposées avec leur sommet dirigé vers le haut. Les deux dentures s'étendent parallèlement à la base 24, de part et d'autre de celle-ci et en étant surélevées. Chaque denture ressemble à un ruban déformé par pliage. Aux extrémités de chaque denture, la denture est reliée à la base 24 par des entretoises 30 pour être supportée par la base. L'échelle 4 a une extrémité avant 28 et une extrémité arrière non représentée. A proximité de l'extrémité avant 28, sur chaque denture, sur l'une des dents (la même pour les deux dentures), la paroi dirigée vers l'arrière et vers le haut est absente de façon à ménager un jour 34 comme le montrent les figures 7 et 11. Une saillie 35 s'étend verticalement vers le bas à partir d'une dent située en avant du jour 34. Cette saillie de l'échelle est adaptée à former une butée pour la butée 14 du chevalet à l'encontre du déplacement du chevalet vers l'avant. Elle permet de positionner le chevalet en vue de sa sortie par les jours 34. A l'extrémité avant 28, l'échelle 4 peut comporter un support plan 36 s'étendant perpendiculairement à la base 24 et adapté à recevoir un étiquetage ou analogue.

Les dentures de l'échelle 4 sont adaptées à venir en prise respectivement avec les dentures du chevalet 2 lorsque le chevalet est disposé sur l'échelle, la face d'appui 10 qui définit l'avant du chevalet étant orientée vers l'avant 28 de l'échelle. Le chevalet peut être ainsi disposé à une position quelconque le long de l'échelle. Les figures 8 et 9 montrent les dentures du chevalet et de l'échelle mutuellement en prise. Dans cette situation, les cinq dents 16a-16e de chaque denture du chevalet 2 pénètrent dans des espaces interdentaires successifs de la denture associée de l'échelle 4. La dent 16a du chevalet vient en contact avec une seule dent 26 de l'échelle. Les dents 16b, 16c, 16d, 16e viennent en contact chacune avec deux dents 26. Les quatre dents 26 correspondantes de l'échelle 4 pénètrent entre les dents du chevalet 2, leur sommet venant en contact avec la base des dents du chevalet. La profondeur Pa, Pb, Pc, Pd, Pe sur laquelle chaque dent 16a-16e du chevalet 2 pénètre entre deux dents 26 de l'échelle 4 est croissante de l'avant vers l'arrière de l'échelle et du chevalet. En particulier, elle est strictement croissante de la dent 16a à la dent 16d. Pd et Pe sont sensiblement égales entre elles. En particulier, la dent 16a du chevalet pénètre sur une profondeur Pa strictement inférieure à la profondeur Pb-Pe des dents qui la suivent vers l'arrière. Il en est de même pour la dent 16b qui lui est adjacente. Chaque dent du chevalet est en appui contre une face orientée vers l'avant d'une dent 26 de l'échelle. Ces appuis assurent un blocage du chevalet 2 en translation vers l'arrière de l'échelle. De plus, chaque butée 14 du chevalet 2 s'étend sous la denture correspondante de l'échelle 4. Elle vient ainsi en contact par dessous avec la denture et interdit tout basculement du chevalet vers l'arrière. Dès lors, un article 40 peut être mis en appui contre la face d'appui 10 tout en reposant sur les dentures de l'échelle. Le chevalet 2 maintient ici l'article 40 en position faiblement inclinée par rapport à la direction verticale. D'autres articles 40 peuvent être ainsi de suite disposés parallèlement les uns aux autres pour une bonne présentation des articles dans le rayonnage.

Il peut être nécessaire de déplacer le chevalet 2 le long de l'échelle 4, par exemple si le faible nombre d'articles 40 restant en rayon nécessite leur déplacement vers l'avant 28 de l'échelle, ou au contraire si la reconstitution de la réserve nécessite le recul du chevalet 4. Pour cela, en référence à la figure 10, on bascule en rotation le chevalet 2 vers l'avant 28 dans le sens indiqué par la flèche 42 autour des butées 14. Le basculement a pour effet d'interrompre la prise mutuelle entre les dentures du chevalet et de l'échelle. De plus, compte tenu des différences de profondeur Pi précitées, ce désengagement se produit après un faible angle de rotation, par exemple 10°. La manoeuvre du chevalet 2 est donc simple et brève. Après ce désengagement, on fait coulisser le chevalet 2 dans cette position le long de l'échelle 4 dans la direction souhaitée (vers l'avant ou l'arrière), les butées 14 demeurant sous les dentures de l'échelle. Enfin, le basculement du chevalet en sens inverse permet de replacer le chevalet en position de blocage sur l'échelle. Ces manoeuvres peuvent être effectuées alors que des articles 40 sont en appui sur le chevalet, par exemple aux fins de. resserrer les articles vers l'extrémité avant 28 de l'échelle.

En référence à la figure 11, la séparation du chevalet et de l'échelle est obtenue en amenant le chevalet à l'avant 28 de l'échelle jusqu'à mettre les butées 14 en butée contre les saillies 35, puis en le basculant vers l'avant afin d'introduire les butées 14 dans les jours 34 respectifs, comme le montre la figure 11. Toujours en position basculée, le chevalet 2 est alors extrait de l'échelle 4, par un mouvement vers le haut et l'arrière indiqué par la flèche 44. Les manoeuvres inverses permettent de relier à nouveau le chevalet et l'échelle.

Les dents 26 de l'échelle ont un profil de forme générale triangulaire. Le sommet présente un méplat horizontal 47 parallèle au plan général de l'échelle et un méplat vertical arrière 49 perpendiculaire à la direction longitudinale de l'échelle. Le méplat 47 est contigu à l'avant au flan de la dent inclinée vers l'avant et à l'arrière au méplat vertical 49 qui s'étend vers le bas. Ce dernier est contigu au flan de la dent incliné vers l'arrière. Le méplat horizontal 47 facilite le déplacement du chevalet le long de l'échelle. Le méplat vertical 49 améliore la stabilité de certains articles 40 suffisamment minces dont une arête inférieure avant peut être mise en butée contre ce méplat 49 à l'encontre de son déplacement vers l'avant, comme le montre la figure 8.

Les dents 16a-16e du chevalet s'étendent en arrière du plan d'appui défini par la face 10 du chevalet. Le ou les articles 40 en appui directement ou indirectement sur le chevalet reposent par leurs bords inférieurs 46 sur l'échelle 4 et non sur le chevalet. Celui-ci peut donc être manoeuvré sans avoir à ôter préalablement ces articles. Il est par exemple possible de faire glisser les articles 40 vers l'avant 28 de l'échelle en même temps que le chevalet.

Bien entendu, on pourra apporter à l'invention de nombreuses modifications sans sortir du cadre de celle-ci.

Les dents 16a-16e du chevalet 2 pourront avoir une profondeur croissante une fois en prise, sans pour autant avoir en soi une hauteur croissante comme précité. Par exemple, les dents du chevalet pourront avoir des hauteurs identiques entre elles et une largeur à la base décroissante d'avant en arrière afin d'obtenir la condition précitée sur la profondeur, une fois en prise avec les dents de l'échelle.

La caractéristique concernant la position des dents du chevalet en arrière du plan d'appui défini par la face 10 pour permettre la manoeuvre du chevalet sans avoir à ôter les articles, pourra être mise en oeuvre indépendamment de la caractéristique concernant la profondeur des dents.

## Revendications

1. Ensemble pour le support d'articles, comprenant une échelle (4) présentant des dents (26), et un chevalet d'appui (2) pour un article (40), le chevalet présentant des dents (16a-e) adaptées à venir en prise avec les dents (26) de l'échelle pour bloquer le chevalet (2) en direction d'une extrémité de l'échelle, les dents du chevalet s'étendant alors à une profondeur prédéterminée (Pa-Pe) entre les dents (26) de l'échelle, **caractérisé en ce que** les dents (16a-e) du chevalet (2) sont conformées de sorte que, en prise, la profondeur (Pa) de la dent (16a) du chevalet (2) la plus éloignée de l'extrémité de l'échelle (4) est inférieure à la profondeur (Pb-Pe) d'au moins une autre (16b-16e) parmi les dents du chevalet.

2. Ensemble selon la revendication 1, **caractérisé en ce que** les dents (16a-e) du chevalet (2) sont au moins au nombre de trois, ces dents étant conformées de sorte que, en prise, la profondeur (Pb) de la dent (16b) du chevalet (2) adjacente à la dent (16a) du chevalet la plus éloignée de l'extrémité de l'échelle (4), est inférieure à la profondeur (Pc-Pe) d'au moins une autre parmi les dents suivantes (16c-16e) du chevalet (2) en direction de l'extrémité de l'échelle (4).

3. Ensemble selon la revendication 2, **caractérisé en ce que** les dents (16a-e) du chevalet (2) sont conformées de sorte que, en prise, la profondeur (Pa-e) des dents du chevalet (2) est croissante en direction de l'extrémité de l'échelle (4).

4. Ensemble selon l'une quelconque des revendications 1 à 3, **caractérisé en ce que** la dent (16a) du chevalet (2) adaptée à être la plus éloignée de l'extrémité de l'échelle (4), a une hauteur (Ha) inférieure à la hauteur (Hb-e) des autres dents (16b-e) du chevalet (2).

5. Ensemble selon l'une quelconque des revendications 1 à 4, **caractérisé en ce qu'**au moins la dent (16b) du chevalet (2) adjacente à la dent (16a) adaptée à être la plus éloignée de l'extrémité de l'échelle (4), a une forme générale triangulaire tronquée.

6. Ensemble selon l'une quelconque des revendications 1 à 5, **caractérisé en ce que** les dents (16a-e) du chevalet (2) ont des sommets inscrits dans un profil courbe ayant un centre de courbure situé du côté du chevalet (2).

7. Ensemble selon l'une quelconque des revendications 1 à 6, **caractérisé en ce que** le chevalet (2) présente deux séries de dents (16a-e) en coïncidence, les deux séries s'étendant en regard l'une de l'autre.

8. Ensemble selon l'une quelconque des revendications 1 à 7, **caractérisé en ce que** le chevalet (2) définit un plan d'appui pour un article (40), les dents (16a-e) du chevalet s'étendant en arrière de ce plan.

9. Ensemble selon l'une quelconque des revendications 1 à 8, **caractérisé en ce que** au moins certaines des dents (26) de l'échelle (4) présentent à leur sommet un méplat (47) sensiblement perpendiculaire à une direction longitudinale de l'échelle et orienté vers ladite extrémité de l'échelle.

10. Chevalet d'appui (2) pour un article (40), le chevalet présentant une série de dents (16a-e) ayant chacune une hauteur prédéterminée (Ha-e), **caractérisé en ce que** la hauteur (Ha) de la dent (16a) d'une extrémité de la série est inférieure à la hauteur (Hb-e) d'au moins une autre (16b-e) parmi les dents.

## Patentansprüche

1. Einheit zur Abstützung von Artikeln mit einer Leiter (4), die Zähne (26) aufweist, und einem Abstützgestell (2) für einen Artikel (40), wobei das Gestell Zähne (16a-e) aufweist, die angepaßt sind, um mit den Zähnen (26) der Leiter in Eingriff zu gelangen, um das Gestell (2) in Richtung eines Endes der Leiter zu blockieren, wobei sich die Zähne des Gestells bis zu einer vorbestimmten Tiefe (Pa-Pe) zwischen die Zähne (26) der Leiter erstrecken, **dadurch gekennzeichnet, daß** die Zähne (16a-e) des Gestells (2) derart ausgebildet sind, daß im Eingriff die Tiefe (Pa) des vom Ende der Leiter (4) am weitesten entfernten Zahns (16a) des Gestells (2) niedriger ist als die Tiefe (Pb-Pe) mindestens eines anderen der Zähne (16b-16e) des Gestells.

2. Einheit nach Anspruch 1, **dadurch gekennzeichnet, daß** die Anzahl der Zähne (16a-e) des Gestells (2) mindestens drei ist, wobei diese Zähne derart angepaßt sind, daß im Eingriff die Tiefe (Pb) des Zahnes (16b) des Gestells (2), der sich neben dem vom Ende der Leiter (4) am weitesten entfernten Zahn (16a) des Gestells befindet, niedriger ist als die Tiefe (Pc-Pe) mindestens eines anderen der in Richtung des Endes der Leiter (4) folgenden Zähne (16c-16e) des Gestells (2).

3. Einheit nach Anspruch 2, **dadurch gekennzeichnet, daß** die Zähne (16a-e) des Gestells (2) derart angepaßt sind, daß im Eingriff die Tiefe (Pa-e) der Zähne des Gestells (2) in Richtung des Endes der Leiter (4) wächst.

4. Einheit nach einem der Ansprüche 1 bis 3, **dadurch gekennzeichnet, daß** der Zahn (16a) des Gestells (2), der als der vom Ende der Leiter (4) am weitesten entfernte ausgebildet ist, eine Höhe (Ha) aufweist, die niedriger ist als die Höhe (Hb-e) der anderen Zähne (16b-e) des Gestells (2).

5. Einheit nach einem der Ansprüche 1 bis 4, **dadurch gekennzeichnet, daß** mindestens der Zahn (16b) des Gestells (2), der sich neben dem Zahn (16a) befindet, der als der vom Ende der Leiter (4) am weitesten entfernte ausgebildet ist, eine allgemein abgestumpfte dreieckige Form aufweist.

6. Einheit nach einem der Ansprüche 1 bis 5, **dadurch gekennzeichnet, daß** die Zähne (16a-e) des Gestells (2) Eckpunkte aufweisen, die in ein gekrümmtes Profil einbeschrieben sind, das ein beim Gestell (2) angeordnetes Krümmungszentrum aufweist.

7. Einheit nach einem der Ansprüche 1 bis 6, **dadurch gekennzeichnet, daß** das Gestell (2) zwei übereinstimmende Reihen von Zähnen (16a-e) aufweist, wobei sich die zwei Reihen einander gegenüberliegend erstrecken.

8. Einheit nach einem der Ansprüche 1 bis 7, **dadurch gekennzeichnet, daß** das Gestell (2) eine Abstützebene für einen Artikel (40) definiert, wobei sich die Zähne (16a-e) des Gestells hinter dieser Ebene erstrecken.

9. Einheit nach einem der Ansprüche 1 bis 8, **dadurch gekennzeichnet, daß** mindestens einige der Zähne (26) der Leiter (4) an ihrem Eckpunkt eine Flachstelle (47) aufweisen, die im wesentlichen senkrecht zu einer longitudinalen Richtung der Leiter ist und zum Ende der Leiter gerichtet ist.

10. Abstützgestell (2) für einen Artikel (40), wobei das Gestell eine Reihe von Zähnen (16a-e) aufweist, von denen jeder eine vorbestimmte Höhe (Ha-e) aufweist, **dadurch gekennzeichnet, daß** die Höhe (Ha) des Zahnes (16a) an einem Ende der Reihe niedriger ist als die Höhe (Hb-e) mindestens eines anderen der Zähne (16b-e).

## Claims

1. An assembly for supporting articles, the assembly comprising a rack (4) presenting teeth (26), and a support easel (2) for supporting an article (40), the easel presenting teeth (16a-e) adapted to engage with the teeth (26) of the rack to block the easel (2) towards one end of the rack, the teeth of the easel then extending to a predetermined depth (Pa-Pe) between the teeth (26) of the rack, the assembly being **characterized in that** the teeth (16a-e) of the easel (2) are shaped in such a manner that, when engaged, the depth (Pa) of the tooth (16a) of the easel (2) furthest from the end of the rack (4) is less than the depth (Pb-Pe) of at least one other one (16b-16e) of the teeth of the easel.

2. An assembly according to claim 1, **characterized in that** the teeth (16a-e) of the easel (2) are at least three in number, said teeth being shaped in such a manner that, when engaged, the depth (Pb) of the tooth (16b) of the easel (2) adjacent to the tooth (16a) of the easel that is furthest from the end of the rack (4) is less than the depth (Pc-Pe) of at least one other one of the following teeth (16c-16e) of the easel (2) going towards the end of the rack (4).

3. An assembly according to claim 2, **characterized in that** the teeth (16a-e) of the easel (2) are shaped in such a manner that, when engaged, the depths (Pa-e) of the teeth of the easel (2) increase going towards the end of the rack (4).

4. An assembly according to any one of claims 1 to 3, **characterized in that** the tooth (16a) of the easel (2) adapted to be furthest from the end of the rack (4) is of a height (Ha) less than the heights (Hb-e) of the other teeth (16b-e) of the easel (2).

5. An assembly according to any one of claims 1 to 4, **characterized in that** at least the tooth (16b) of the easel (2) adjacent to the tooth (16a) adapted to be furthest from the end of the rack (4) is generally in the form of a truncated triangle.

6. An assembly according to any one of claims 1 to 5, **characterized in that** the teeth (16a-e) of the easel (2) have vertices inscribed in a curved profile having a center of curvature situated beside the easel (2).

7. An assembly according to any one of claims 1 to 6, **characterized in that** the easel (2) presents two coinciding series of teeth (16a-e), the two series extending facing each other.

8. An assembly according to any one of claims 1 to 7, **characterized in that** the easel (2) defines a support plane for an article (40), the teeth (16a-e) of the easel extending behind said plane.

9. An assembly according to any one of claims 1 to 8, **characterized in that** at least some of the teeth (26) of the rack (4) present respective flats (47) at their vertices, the flats extending substantially perpendicularly to a longitudinal direction of the rack and facing towards said end of the rack.

10. A support easel (2) for supporting an article (40), the easel presenting a series of teeth (16a-e) each having a respective predetermined height (Ha-e), the easel being **characterized in that** the height (Ha) of the tooth (16a) at one end of the series is less than the height (Hb-e) of at least one other one (16be) of the teeth.
